# EUROPÄISCHE PATENTSCHRIFT

(11) **EP 2 785 904 B1**
(45) Veröffentlichungstag und Bekanntmachung des Hinweises auf die Patenterteilung: **10.02.2016**
(21) Anmeldenummer: 12791758.1
(22) Anmeldetag: 27.11.2012
(51) Int. Cl.: D06F 35/00, D06F 37/20, D06F 33/02

(54) **VERFAHREN ZUM BETRIEB EINER WASCHMASCHINE MIT EINER VERBESSERTEN SCHLEUDERPHASE**
METHOD FOR OPERATING A WASHING MACHINE HAVING AN IMPROVED SPIN CYCLE
PROCÉDÉ POUR FAIRE FONCTIONNER UN LAVE-LINGE À PHASE D'ESSORAGE AMÉLIORÉE

(30) Priorität: 02.12.2011 DE 102011087644
(43) Veröffentlichungstag der Anmeldung: 08.10.2014
(73) Patentinhaber: BSH Hausgeräte GmbH, 81739 München (DE)
(72) Erfinder: RAHFOTH, Antje, 13407 Berlin (DE); SCHUBERT, Wolfram, 18435 Stralsund (DE); SKRIPPEK, Jörg, 14641 Wustermark (DE); VOGEL, Sven, 13088 Berlin (DE)
(86) Internationale Anmeldenummer: PCT/EP2012/073695
(87) Internationale Veröffentlichungsnummer: WO 2013/079470

(56) Entgegenhaltungen:
- EP-A2- 1 693 498
- WO-A2-2008/075987
- US-A- 5 671 494

## Beschreibung

Die Erfindung betrifft ein Verfahren Betrieb einer Waschmaschine mit einer verbesserten Schleuderphase, d.h. ein Verfahren zum Steuern einer Schleuderphase in einer Waschmaschine sowie eine hierfür geeignete Waschmaschine. Insbesondere betrifft die Erfindung ein Verfahren zum Steuern einer Schleuderphase mit mehreren Schleuderschritten in einem Wäschebehandlungsverfahren in einer Waschmaschine mit einer in einem Laugenbehälter um eine im Wesentlichen horizontale Achse drehbar gelagerten Trommel und einer Programmsteuerung, bei welchem Verfahren in der Schleuderphase vor jedem Schleuderschritt in einem Wäscheverteilschritt eine Verteilung der Wäschestücke in einem Innenraum der Trommel durch ein Erhöhen und/oder Senken einer Drehzahl der Trommel vorgenommen wird, wobei für den Wäscheverteilschritt n vor dem Schleuderschritt n eine maximale Verteilzeit tₘₐₓⁿ oder/und eine maximale Anzahl mₜᵣⁿ an Verteilversuchen für das Erreichen oder Unterschreiten eines maximalen Wertes Dₘₐₓ¹ einer akzeptablen ungleichmäßigen Verteilung der Wäschestücke vorgegeben ist.

Die Behandlung von Wäsche in einer Waschmaschine umfasst mehrere Behandlungsschritte (Benetzungsphase, Vorwäsche, Hauptwäsche, Spülen). Nach der Hauptwäsche in der Spülphase wird die noch Waschlauge und Schmutzreste enthaltende Wäsche in der Trommel mehrfach gespült, wobei nach der Hauptwäsche und zwischen den Spülschritten jeweils geschleudert wird. Anschließend wird ein Endschleudern durchgeführt, welches zum Ziel hat, dass die Restfeuchte der Wäsche möglichst gering ist, damit eine anschließende Trocknung rasch und mit möglichst geringem Energieverbrauch ablaufen kann. Hierzu ist eine Rotationszahl der Trommel beim Endschleudern möglichst hoch.

Beim Schleudern dreht sich die Trommel der Waschmaschine mit einer sehr hohen Drehzahl, beispielsweise 1.200 Umdrehungen/min. Dabei liegen die Wäschestücke fest an einer Innenwand der Trommel. Sind diese Wäschestücke aber an der Innenwand der Trommel ungleichmäßig verteilt, liegt eine Unwucht vor. Die Trommel gerät in Schwingungen, welche auch die mit der Trommel verbundenen Teile wie Laugenbehälter und Motor erfasst. Diese Schwingungen können sehr stark werden, so dass die Trommel nicht auf die zur Erzielung eines gewünschten Schleuderergebnisses vorgegebene Soll-Drehzahl hochgefahren werden kann.

Es ist daher erwünscht, die in einer Schleuderphase der Trommel durch eine ungleichmäßige Verteilung der Wäschestücke an der Innenwand der Trommel bewirkte Unwucht zu reduzieren. Die Verteilung der Wäschestücke kann in einem Bereich einer Wäscheanlagedrehzahl bekanntlich durch gezieltes Erhöhen bzw. Senken der Drehzahl der Trommel beeinflusst werden. Hierbei bedeutet "Wäscheanlagedrehzahl" eine Drehzahl, bei welcher auf die Wäschestücke eine Zentrifugalkraft wirkt, die größer als die Gravitationskraft ist.

Die Wäscheanlagedrehzahl hängt von der Beladung der Trommel mit Wäschestücken ab. Durch eine geeignete Auswahl einer Drehzahl kann somit gezielt ein bestimmter Anteil der Wäschestücke von der Trommelinnenwand gelöst werden. Die gelösten Wäschestücke können sich dann anschließend beim nächsten Erhöhen der Drehzahl neu an der Trommelinnenwand verteilen.

Außerdem ist es bekannt, in Abhängigkeit von einer Position der Unwucht gezielt die Drehzahl herauf- oder herabzusetzen.

Vor dem Übergang in eine Schleuderphase wird eine Trommel daher im Allgemeinen während eines vorgegebenen Zeitraums tₛₑₜ über eine langsame Wäscheverteilphase bzw. einen Wäscheverteilbetrieb beschleunigt und eine Unwucht abgeschätzt, die während der Schleuderphase möglichst gering sein sollte. Dabei erfolgt die Abschätzung der Unwucht üblicherweise über die Ermittlung einer Motordrehzahl, einer Beladung der Trommel und einer elektrischen Leistung.

Es sind im Stand der Technik mehrere Verfahren bekannt, mit denen eine Unwucht einer mit Wäschestücken beladenen Trommel gemessen und reduziert wird, um eine Schleuderphase zu beeinflussen.

Gemäß der DE 197 53 382 A1 wird hierzu zunächst eine Position der Unwucht in der Trommel bestimmt, was bei einer Wäscheanlagedrehzahl erfolgen kann. Anschließend wird die Trommel in Abhängigkeit von der ermittelten Position der Unwucht der Trommel beschleunigt oder abgebremst, wodurch die Wäschestücke in der Trommel neu verteilt werden.

Die DE 196 16 985 A1 beschreibt ein Verfahren zum Ausgleichen einer beim Schleudern von Wäschestücken in einer Trommel einer Waschmaschine auftretenden Unwucht, bei dem abhängig von einer festgestellten Unwucht eine Ausgleichsflüssigkeit in trommelseitig im Wesentlichen in einer Ebene liegende Hohlräume eingebracht wird.

Die DE 10 2008 055 091 A1 beschreibt ein Verfahren zum Betreiben eines Haushaltgeräts zur Pflege von Wäschestücken, bei welchem vor einem Übergang in einen Schleuderbetrieb in einem Wäscheverteilbetrieb eine Verteilung der Wäschestücke in einem Innenraum einer Trommel des Haushaltgeräts durch ein Erhöhen und/oder Senken einer Drehzahl der Trommel vorgenommen wird. Hierbei wird als sogenannte Stabilität S ein Grad eines Anliegens der Wäschestücke an einer Innenwand der Trommel in Abhängigkeit einer Mess- und/oder Steuergröße W ermittelt und ein Erhöhen, Senken und/oder Halten der Drehzahl in Abhängigkeit vom Grad des Anliegens der Wäschestücke vorgenommen.

In der DE 696 22 067 T3 ist ein Verfahren zum Auswuchten in einer Wäschewasch- und/oder -trocknermaschine sowie eine Maschine zum Durchführen dieses Verfahrens beschrieben. Hierzu wird in einer Anfangsdrehphase eine Trommel bei einer ersten Drehzahl gedreht, die ein weitgehendes Anhaften der Kleidungsstücke an den Trommelwänden bewirkt, und in einer Erfassungsphase der Gleichgewichtszustand während dieser Anfangsphase ermittelt. Ausgleichsmaßnahmen werden dann durch die Beladung selbst bereitgestellt. Bei diesen Maßnahmen wird die Reduktion der Trommelzahl von einer ersten Drehzahl (90 U/min) auf eine vorbestimmte zweite Drehzahl (45-55 U/min) reduziert, die geeignet ist, die Wäsche zum Verlassen der Trommelwände zu veranlassen, so dass diese selbst in Richtung der Trommel fallen. Bei Erreichen der zweiten Drehzahl wird die Drehzahl wieder erhöht, bevor sich die Wäsche am Trommelboden sammelt. Diese Schritte werden wiederholt, bis die Wäsche in der Trommel ausgeglichen ist.

Die Offenlegungsschrift EP 16 93 498 A2 zeigt ein Verfahren zum Steuern einer Schleuderdrehzahl einer Waschmaschine.

Die Offenlegungsschrift WO 2008/075987 A2 zeigt ein Verfahren zum Betreiben einer Waschmaschine, wobei eine Schleuderdrehzahl abhängig von einer erfassten Unwucht eingestellt wird.

Die Patentschrift US 5,671,494 zeigt ein Verfahren zum Betreiben einer Waschmaschine.

Für eine optimale Verteilung der Wäschestücke vor dem eigentlichen Schleudern wird im Rahmen eines Wäschebehandlungsprogramms im Allgemeinen eine feste Zeit und/oder eine bestimmte Anzahl von Versuchen vorgesehen, mit denen eine vorgegebene obere Grenze für eine akzeptable Unwucht durch eine ungleichmäßige Wäscheverteilung erreicht werden kann.

Aufgabe der vorliegenden Erfindung war es vor diesem Hintergrund, ein Verfahren zum Betrieb einer Waschmaschine bereitzustellen, bei dem eine Schleuderphase in Hinblick auf die hierfür benötigte Zeit und Effizienz optimal gestaltet werden kann. Insbesondere soll ein solches Verfahren das Steuern einer Schleuderphase in einer Waschmaschine ermöglichen, wobei eine Schleuderphase mit einem ausgewogenen Verhältnis an akzeptabler Unwucht und zeitlicher Dauer bereitgestellt werden kann.

Die der Erfindung zugrunde liegende Aufgabe wird durch ein Verfahren zum Betreiben einer Waschmaschine zur Behandlung von Wäschestücken sowie eine hierfür geeignete Waschmaschine gemäß den unabhängigen Patentansprüchen gelöst. Bevorzugte Ausgestaltungen der Erfindung sind in den jeweils abhängigen Patentansprüchen aufgeführt. Bevorzugten Ausgestaltungen des Verfahrens entsprechen bevorzugte Ausgestaltungen der Waschmaschine, auch wenn hierin nicht jeweils gesondert darauf hingewiesen wird.

Gegenstand der Erfindung ist somit ein Verfahren zum Steuern einer Schleuderphase mit mehreren Schleuderschritten in einem Wäschebehandlungsverfahren in einer Waschmaschine mit einer in einem Laugenbehälter um eine im Wesentlichen horizontale Achse drehbar gelagerten Trommel und einer Programmsteuerung, bei welchem Verfahren in der Schleuderphase vor jedem Schleuderschritt in einem Wäscheverteilschritt eine Verteilung der Wäschestücke in einem Innenraum der Trommel durch ein Erhöhen und/oder Senken einer Drehzahl der Trommel vorgenommen wird, wobei für den Wäscheverteilschritt n vor dem Schleuderschritt n eine maximale Verteilzeit tₘₐₓⁿ oder/und eine maximale Anzahl mₜᵣⁿ an Verteilversuchen für das Erreichen oder Unterschreiten eines maximalen Wertes Dₘₐₓ¹ einer akzeptablen ungleichmäßigen Verteilung der Wäschestücke vorgegeben ist, und wobei
(a) für jeden Wäscheverteilschritt n die tatsächlich benötigte Zeit t_{act}ⁿ ermittelt wird;
(b) eine Differenz Δtₙ = tₛₑₜⁿ-t_{act}ⁿ zwischen der tatsächlichen Zeit t_{act}ⁿ und einer vorgegebenen Zeit tₛₑₜⁿ für den Wäscheverteilschritt n berechnet wird; und
(c) in Abhängigkeit von der berechneten Differenz Δtₙ = tₛₑₜⁿ-t_{act}ⁿ eine Entscheidung über den weiteren Ablauf der Schleuderphase getroffen wird.

Hierbei umfasst die vorgegebene Zeit tₛₑₜⁿ die vorgegebene Zeit für den Wäscheverteilschritt an sich, aber auch die Zeit, die sich ergibt, wenn man eine Anzahl an zulässigen Wäscheteilversuchen mittels eines Zeitraums angibt.

In einem erfindungsgemäß bevorzugten Verfahren ist als maximaler Wert Dₘₐₓ¹ einer akzeptablen ungleichmäßigen Verteilung der Wäschestücke eine maximal akzeptable Unwucht UNₘₐₓ¹ vorgegeben. Hierbei kann die Unwucht auf sehr unterschiedliche Weise bestimmt werden. So können ein Motorstrom und/oder eine Motorleistung und/oder eine Motorenergie und/oder eine Auslenkung eines Laugenbehälters aus einer Ruhestellung, eine Trommeldrehzahl und/oder eine Geschwindigkeit betrachtet werden. Die Unwucht wird vorzugsweise anhand einer Drehzahlschwankung der Trommel und/oder einer Auslenkung des Laugenbehälters bestimmt. Dabei kann die Unwucht besonders zuverlässig und genau mittels der Auslenkung des Laugenbehälters ermittelt werden, weil eine Vorhersage der Unwucht aus der Drehzahlschwankung weniger stark von der Beladung der Trommel mit Wäschestücken abhängt.

Vorzugsweise wird eine durch die Wäschestücke bewirkte Unwucht der Trommel zu einem Zeitpunkt bestimmt, zu dem die Wäschestücke im Wesentlichen vollständig an der Innenwand der Trommel anliegen.

Vorteilhaft kann für die Bestimmung der Unwucht beziehungsweise zur Reduktion der Unwucht auch der Grad des Anliegens der Wäschestücke an der Innenwand der Trommel, die als eine Stabilität einer Verteilung der Wäschestücke in dem Innenraum der Trommel bezeichnet werden kann, herangezogen werden. Ein solches Verfahren ist im Detail in der DE 10 2008 055 091 A1 beschrieben.

In einer bevorzugten Ausführungsform des Verfahrens wird einem Benutzer der Waschmaschine für den Fall des Vorliegens einer Differenz Δtₙ größer 0 eine Auswahlmöglichkeit angeboten, die weitere Schleuderphase in Hinblick auf eine minimale zeitliche Dauer oder eine erreichbare minimale Restfeuchte zu gestalten.

In einer Ausführungsform kann hierzu ein Benutzer der Waschmaschine schon vor dem Beginn eines Wäschebehandlungsschrittes eine Auswahl treffen. In Ergänzung oder alternativ hierzu kann bei einer weiteren Ausführungsform ein Benutzer auch während eines Wäschebehandlungsprogrammes, z.B., wenn dem Benutzer eine Information über das Vorliegen einer Differenz Δtₙ größer 0 angezeigt wird, eine solche Auswahl über die weitere Gestaltung der Schleuderphase treffen.

In einer bevorzugten Ausführungsform des erfindungsgemäßen Verfahrens wird daher bei einer Differenz Δtₙ größer null die Schleuderphase zeitlich verkürzt.

In einer weiteren, bevorzugten Ausführungsform des erfindungsgemäßen Verfahrens wird zumindest ein Teil der Zeitdifferenz Δtₙ größer 0 als Zeitguthaben zu der für den nächsten Wäscheverteilschritt vorgegebenen Zeitdauer tₛₑₜⁿ⁺¹ addiert.

Hierbei kann es vorteilhaft sein, dass die Zeitdifferenz Δtₙ größer 0 als Zeitguthaben zu einem Anteil x zu der für den nächsten Wäscheverteilschritt vorgegebenen Zeitdauer tₛₑₜⁿ⁺¹ addiert wird, wobei der letzte Wäscheverteilschritt vor dem Endschleudern ausgenommen ist, und ein Anteil y, wobei x+y=1 ist, zur Dauer tₛₑₜⁿ⁺¹ des letzten Wäscheverteilschrittes vor dem Endschleudern addiert wird. Vorzugsweise liegt hierbei x im Bereich von 0,2 bis 0,4 und und y im Bereich von 0,6 bis 0,8. Beispielsweise kann x gleich 0,3 sein und y gleich 0,7.

In einer besonders bevorzugten Ausführungsform werden die Zeitdifferenzen Δtₙ aufsummiert und der gebildete Gesamtzeitraum tₘₐₓ für die zeitliche Verlängerung der Dauer tₛₑₜⁿ des letzten Wäscheverteilschrittes vor dem Endschleudern eingesetzt.

Das Vorliegen einer Zeitdifferenz Δtₙ größer 0, also eines Zeitguthabens, ist eine wichtige Information sowohl über den bisherigen Verlauf eines Wäschebehandlungsverfahrens als auch über den zukünftigen Verlauf eines Wäschebehandlungsverfahrens sowie dessen Gestaltungsmöglichkeiten.

In einer bevorzugten Ausführungsform der Erfindung wird daher bei Vorliegen einer Zeitdifferenz Δtₙ größer 0 auf einer Anzeigevorrichtung der Waschmaschine das Vorliegen einer guten Verteilung der Wäschestücke in der Trommel angezeigt. Bei der Anzeigevorrichtung kann es sich beispielsweise um eine optische oder eine akustische Anzeigevorrichtung handeln.

Alternativ oder in Ergänzung hierzu kann bei Vorliegen einer Zeitdifferenz Δtₙ kleiner 0 auf einer Anzeigevorrichtung der Waschmaschine das Vorliegen einer schlechten Verteilung der Wäschestücke in der Trommel angezeigt werden. Es kann dabei überdies vorteilhaft vorgesehen sein, dass bei mehrfachem Vorliegen einer Zeitdifferenz Δtₙ kleiner 0 das Schleudern abgebrochen wird. So kann eine solche Situation einem Benutzer der Wäschemaschine angezeigt werden, der dann geeignete Gegenmaßnahmen ergreifen kann. Beispielsweise kann die Beladung der Trommel mit Wäschestücken verringert oder aber deren Anordnung in der Trommel manuell beeinflusst werden.

Das Vorliegen eines Zeitguthabens im Sinne der Erfindung kann erfindungsgemäß zu weiteren Maßnahmen führen. So kann vorteilhaft für den Fall, dass Δtₙ größer ist als ein vorgegebener Schwellenwert tₛ, ein Wert Dₘₐₓ² < Dₘₐₓ¹ für den maximalen Wert einer akzeptablen ungleichmäßigen Verteilung der Wäschestücke festgelegt werden. Es wird dann eine noch bessere Verteilung der Wäsche vor einem Schleuderschritt angestrebt.

Andere Modifikationen der Wäscheverteilschritte oder Schleuderschritte können ebenfalls vorgenommen werden.

Die Tendenz zur Ausbildung einer Unwucht ist bei Vorliegen einer großen Beladung der Trommel mit Wäschestücken größer. In einer bevorzugten Ausführungsform der Erfindung sind daher in der Steuervorrichtung der Waschmaschine mehrere Werte für eine vorgegebene Zeit tₛₑₜⁿ für den Wäscheverteilschritt in Abhängigkeit von einer Beladungsmenge der Waschmaschine mit Wäschestücken und/oder in Abhängigkeit von dem maximalen Wert Dₘₐₓ für den maximalen Wert einer akzeptablen ungleichmäßigen Verteilung der Wäschestücke hinterlegt.

Gegenstand der Erfindung ist außerdem eine Waschmaschine mit einer in einem Laugenbehälter um eine im Wesentlichen horizontale Achse drehbar gelagerten Trommel und einer Programmsteuerung, die eingerichtet ist, um ein Verfahren durchzuführen, bei dem in der Schleuderphase vor jedem Schleuderschritt in einem Wäscheverteilschritt eine Verteilung der Wäschestücke in einem Innenraum der Trommel durch ein Erhöhen und/oder Senken einer Drehzahl der Trommel vorgenommen wird, wobei für den Wäscheverteilschritt n vor dem Schleuderschritt n eine maximale Verteilzeit tₘₐₓ oder/und eine maximale Anzahl mₜᵣ an Verteilversuchen für das Erreichen oder Unterschreiten eines maximalen Wertes Dₘₐₓ¹ einer akzeptablen ungleichmäßigen Verteilung der Wäschestücke vorgegeben ist. Die erfindungsgemäße Waschmaschine ist eingerichtet, um ein Verfahren mit den Schritten, dass
(a) für jeden Wäscheverteilschritt n die tatsächlich benötigte Zeit t_{act}ⁿ ermittelt wird;
(b) eine Differenz Δtₙ = tₛₑₜⁿ-t_{act}ⁿ zwischen der tatsächlichen Zeit t_{act}ⁿ und einer vorgegebenen Zeit tₛₑₜⁿ für den Wäscheverteilschritt n berechnet wird; und
(c) in Abhängigkeit von der berechneten Differenz Δtₙ = tₛₑₜⁿ-t_{act}ⁿ eine Entscheidung über den weiteren Ablauf der Schleuderphase getroffen wird,
durchzuführen.

Die Waschmaschine der vorliegenden Erfindung ist eine Waschmaschine im eigentlichen Sinne oder ein Waschtrockner. Im Folgenden wird für beide Geräte der Ausdruck Waschmaschine verwendet.

Eine erfindungsgemäße Waschmaschine verfügt insbesondere im Allgemeinen über Mittel, um eine ungleichmäßige Verteilung der Wäschestücke in der Trommel festzustellen.

Beispielsweise kann eine erfindungsgemäße Waschmaschine einen Wegesensor aufweisen, welcher in der Lage ist, eine Auslenkung des Laugenbehälters aus einer Ruhestellung zu detektieren, und ein für diese Auslenkung charakteristisches Signal zu erzeugen.

Die Erfindung hat den Vorteil, dass eine Schleuderphase optimal gesteuert werden kann. Wenn in einem Wäscheverteilungsschritt weniger Zeit benötigt wird als vorgesehen, kann das entstandene Zeitguthaben für weitere Wäscheverteilungsschritte eingesetzt werden. Dies erhöht insgesamt die Wahrscheinlichkeit dafür, dass eine gute Wäscheverteilung, insbesondere eine Wäscheverteilung mit einer kleinen Wäscheunwucht erreicht wird. Dies ermöglicht wiederum, dass ein Schleudern in der Waschmaschine vorteilhaft mit besonders hohen Trommeldrehzahlen durchgeführt werden kann. Dies führt zu einer reduzierten Restfeuchte der Wäsche. So können die Erfordernisse hinsichtlich der Labelauslobung für die Drehzahl und Restfeuchte besonders gut erreicht werden. Schließlich wird als Ergebnis eines verbesserten Schleuderverfahrens auch erreicht, dass Waschmittelreste besonders gut ausgetrieben werden. Dies ist besonders für empfindliche Personen von Bedeutung, die empfindlich auf Waschmittelreste in der Kleidung reagieren. So könnte ein so genanntes "Allergikerprogramm" durchgeführt werden. Schließlich ist aufgrund der verringerten Unwucht auch eine Tendenz der Waschlauge zur Ausbildung von Schaum verringert. In Ausführungsformen der Erfindung kann zudem eine sehr kurze Programmdauer erzielt werden.

Schließlich ermöglicht das erfindungsgemäße Verfahren auch einen Betrieb einer Waschmaschine mit reduzierten Schleudergeräuschen.

Überdies ist das Vorhandensein eines Zeitguthabens ein Indiz dafür, dass eine Wäscheverteilungsstrategie in der Waschmaschine optimal ist.

## Patentansprüche

1. Verfahren zum Steuern einer Schleuderphase mit mehreren Schleuderschritten in einem Wäschebehandlungsverfahren in einer Waschmaschine mit einer in einem Laugenbehälter um eine im Wesentlichen horizontale Achse drehbar gelagerten Trommel und einer Programmsteuerung, bei welchem Verfahren in der Schleuderphase vor jedem Schleuderschritt in einem Wäscheverteilschritt eine Verteilung der Wäschestücke in einem Innenraum der Trommel durch ein Erhöhen und/oder Senken einer Drehzahl der Trommel vorgenommen wird, wobei für den Wäscheverteilschritt n vor dem Schleuderschritt n eine maximale Verteilzeit tₘₐₓⁿ oder/und eine maximale Anzahl mₜᵣⁿ an Verteilversuchen für das Erreichen oder Unterschreiten eines maximalen Wertes Dₘₐₓ¹ einer akzeptablen ungleichmäßigen Verteilung der Wäschestücke vorgegeben ist, **dadurch gekennzeichnet, dass**
(a) für jeden Wäscheverteilschritt n die tatsächlich benötigte Zeit t_{ac}ⁿ ermittelt wird;
(b) eine Differenz Δtₙ = tₛₑₜⁿ-t_{act}ⁿ zwischen der tatsächlichen Zeit t_{act}ⁿ und einer vorgegebenen Zeit tₛₑₜⁿ für den Wäscheverteilschritt n berechnet wird; und
(c) in Abhängigkeit von der berechneten Differenz Δtₙ = tₛₑₜⁿ-t_{act}ⁿ eine Entscheidung über den weiteren Ablauf der Schleuderphase getroffen wird,
dass bei einer Differenz Δtₙ größer null die Schleuderphase zeitlich verkürzt wird, oder
dass zumindest ein Teil der Zeitdifferenz Δtₙ größer 0 als Zeitguthaben zu der für den nächsten Wäscheverteilschritt vorgegebenen Zeitdauer tₛₑₜⁿ⁺¹ addiert wird, derart dass die Zeitdifferenz Δtₙ größer 0 als Zeitguthaben zu einem Anteil x zu der für den nächsten Wäscheverteilschritt vorgegebenen Zeitdauer t_{sec}ⁿ⁺¹ addiert wird, wobei der letzte Wäscheverteilschritt vor dem Endschleudern ausgenommen ist, und ein Anteil y, wobei x+y=1 ist, zur Dauer tₛₑₜⁿ⁺¹ des letzten Wäscheverteilschrittes vor dem Endschleudern addiert wird, oder
dass die Zeitdifferenzen Δtₙ aufsummiert werden und der gebildete Gesamtzeitraum tₘₐₓ für die zeitliche Verlängerung der Dauer tₛₑₜⁿ des letzten Wäscheverteilschrittes vor dem Endschleudern eingesetzt wird.

2. Verfahren nach Anspruch 1, **dadurch gekennzeichnet, dass** als maximaler Wert Dₘₐₓ¹ einer akzeptablen ungleichmäßigen Verteilung der Wäschestücke eine maximal akzeptable Unwucht UNₘₐₓ¹ vorgegeben ist.

3. Verfahren nach Anspruch 2, **dadurch gekennzeichnet, dass** die Unwucht bestimmt wird anhand einer Drehzahlschwankung der Trommel und/oder einer Auslenkung des Laugenbehälters.

4. Verfahren nach einem der Ansprüche 1 bis 3, **dadurch gekennzeichnet, dass** einem Benutzer der Waschmaschine für den Fall des Vorliegens einer Differenz Δtₙ größer 0 eine Auswahlmöglichkeit angeboten wird, die weitere Schleuderphase in Hinblick auf eine minimale zeitliche Dauer oder eine erreichbare minimale Restfeuchte zu gestalten.

5. Verfahren nach Anspruch 1, **dadurch gekennzeichnet, dass** x im Bereich von 0,2 bis 0,4 liegt und y im Bereich von 0,6 bis 0,8 liegt.

6. Verfahren nach einem der Ansprüche 1 bis 5, **dadurch gekennzeichnet, dass** bei Vorliegen einer Zeitdifferenz Δtₙ größer 0 auf einer Anzeigevorrichtung der Waschmaschine das Vorliegen einer guten Verteilung der Wäschestücke in der Trommel angezeigt wird.

7. Verfahren nach einem der Ansprüche 1 bis 6, **dadurch gekennzeichnet, dass** bei Vorliegen einer Zeitdifferenz Δtₙ kleiner 0 auf einer Anzeigevorrichtung der Waschmaschine das Vorliegen einer schlechten Verteilung der Wäschestücke in der Trommel angezeigt wird.

8. Verfahren nach Anspruch 7, **dadurch gekennzeichnet, dass** bei mehrfachem Vorliegen einer Zeitdifferenz Δtₙ kleiner 0 das Schleudern abgebrochen wird.

9. Verfahren nach einem der Ansprüche 1 bis 8, **dadurch gekennzeichnet**, das für den Fall, dass Δtₙ größer ist als ein vorgegebener Schwellenwert t_{S}, ein Wert Dₘₐₓ² < Dₘₐₓ¹ für den maximalen Wert einer akzeptablen ungleichmäßigen Verteilung der Wäschestücke festgelegt wird.

10. Verfahren nach einem der Ansprüche 1 bis 9, **dadurch gekennzeichnet, dass** in der Steuervorrichtung der Waschmaschine Werte für eine vorgegebene Zeit tₛₑₜⁿ für den Wäscheverteilschritt in Abhängigkeit von einer Beladungsmenge der Waschmaschine mit Wäschestücken und/oder in Abhängigkeit von dem maximalen Wert Dₘₐₓ für den maximalen Wert einer akzeptablen ungleichmäßigen Verteilung der Wäschestücke hinterlegt sind.

11. Waschmaschine mit einer in einem Laugenbehälter um eine im Wesentlichen horizontale Achse drehbar gelagerten Trommel und einer Programmsteuerung, die eingerichtet ist, um ein Verfahren durchzuführen, bei dem in der Schleuderphase vor jedem Schleuderschritt in einem Wäscheverteilschritt eine Verteilung der Wäschestücke in einem Innenraum der Trommel durch ein Erhöhen und/oder Senken einer Drehzahl der Trommel vorgenommen wird, wobei für den Wäscheverteilschritt n vor dem Schleuderschritt n eine maximale Verteilzeit tₘₐₓ oder/und eine maximale Anzahl mₜᵣ an Verteilversuchen für das Erreichen oder Unterschreiten eines maximalen Wertes Dₘₐₓ¹ einer akzeptablen ungleichmäßigen Verteilung der Wäschestücke vorgegeben ist,
**dadurch gekennzeichnet, dass** die Waschmaschine eingerichtet ist, um ein Verfahren gemäß einem der vorhergehenden Ansprüche durchzuführen.

## Claims

1. Method for controlling a spin cycle having a plurality of spin steps in a laundry treatment method in a washing machine having a drum, mounted rotatably about an essentially horizontal axis in a tub, and a program controller, in which method the laundry items are distributed in an inner chamber of the drum by an increase and/or decrease in a speed of the drum in the spin cycle before every spin step in a laundry distribution step, wherein a maximum distribution time tₘₐₓⁿ and/or a maximum number mₜᵣⁿ of distribution attempts for reaching or falling short of a maximum value Dₘₐₓ¹ of an acceptable irregular distribution of the laundry items is specified for the laundry distribution step n before the spin step n, **characterised in that**
(a) the time t_{act}ⁿ actually required is determined for every laundry distribution step n;
(b) a difference Δtₙ = tₛₑₜⁿ-t_{act}ⁿ between the actual time t_{act}ⁿ and a specified time tₛₑₜⁿ for the laundry distribution step n is calculated; and
(c) a decision on the further course of the spin cycle is made as a function of the calculated difference Δtₙ = tₛₑₜⁿ-t_{act}ⁿ,
that for a difference Δtₙ greater than zero, the spin cycle is shortened in time,
or
that at least part of the time difference Δtₙ greater than 0 is added as a time credit to the time duration tₛₑₜⁿ⁺¹ specified for the next laundry distribution step,
such that the time difference Δtₙ greater than 0 is added as a time credit at a proportion x to the time duration tₛₑₜⁿ⁺¹ specified for the next laundry distribution step,
wherein the last laundry distribution step before the final spin is excluded, and a proportion y, where x+y=1, is added to the duration tₛₑₜⁿ⁺¹ of the last laundry distribution step before the final spin, or
that the time differences Δtₙ are summed and the total time period tₘₐₓ formed for the temporal extension of the duration tₛₑₜⁿ of the last laundry distribution step before the final spin is used.

2. Method according to claim 1, **characterised in that** a maximum acceptable imbalance UNₘₐₓ¹ is specified as the maximum value Dₘₐₓ¹ of an acceptable irregular distribution of the laundry items.

3. Method according to claim 2, **characterised in that** the imbalance is determined based on a rotational speed variation of the drum and/or a displacement of the tub.

4. Method according to one of claims 1 to 3, **characterised in that** in the event of the presence of a difference Δtₙ greater than 0 a user of the washing machine is offered a choice to shape the further spin cycle in respect of a minimum temporal duration or an achievable minimum residual moisture.

5. Method according to claim 1, **characterised in that** x is in the range from 0.2 to 0.4 and y is in the range from 0.6 to 0.8.

6. Method according to one of claims 1 to 5, **characterised in that** when there is a time difference Δtₙ greater than 0 the existence of a good distribution of the laundry items in the drum is displayed on a display device of the washing machine.

7. Method according to one of claims 1 to 6, **characterised in that** when there is a time difference Δtₙ less than 0 the existence of a poor distribution of the laundry items in the drum is displayed on a display device of the washing machine.

8. Method according to claim 7, **characterised in that** when there are multiple time differences Δtₙ less than 0 the spin is aborted.

9. Method according to one of claims 1 to 8, **characterised in that** in the event that Δtₙ is greater than a specified threshold value tₛ, a value Dₘₐₓ² < Dₘₐₓ¹ is set for the maximum value of an acceptable irregular distribution of the laundry items.

10. Method according to one of claims 1 to 9, **characterised in that** in the control device of the washing machine values for a specified time Tₛₑₜⁿ for the laundry distribution step are stored as a function of a load quantity of the washing machine with laundry items and/or as a function of the maximum value Dₘₐₓ for the maximum value of an acceptable irregular distribution of the laundry items.

11. Washing machine having a drum, mounted rotatably about an essentially horizontal axis in a tub, and having a program controller which is set up to execute a method in which the laundry items are distributed in an inner chamber of the drum by an increase and/or decrease in a speed of the drum in the spin cycle before every spin step in a laundry distribution step, wherein a maximum distribution time tₘₐₓ and/or a maximum number mₜᵣ of distribution attempts for reaching or falling short of a maximum value Dₘₐₓ¹ of an acceptable irregular distribution of the laundry items is specified for the laundry distribution step n before the spin cycle n,
**characterised in that** the washing machine is set up to perform a method according to one of the preceding claims.

## Revendications

1. Procédé d'exploitation d'une phase d'essorage avec plusieurs étapes d'essorage dans un procédé de traitement du linge au sein d'un lave-linge avec un tambour logé de manière mobile autour d'un axe essentiellement horizontal dans une cuve de lavage et une commande par programme, dans lequel procédé le linge est réparti dans un espace intérieur du tambour durant la phase d'essorage lors d'une étape de répartition du linge avant chaque étape d'essorage via un accroissement et/ou une diminution de la vitesse de rotation du tambour, dans lequel pour l'étape de répartition du linge n avant l'étape d'essorage n une durée de répartition maximale tₘₐₓⁿ et/ou un nombre maximal mₜᵣⁿ de tentatives de répartition est déterminé au préalable pour l'atteinte ou la non-atteinte d'une valeur maximale Dₘₐₓ¹ d'une répartition inégale acceptable du linge, **caractérisé en ce**
(a) **que** la durée effectivement nécessaire t_{act}ⁿ pour chaque étape de répartition du linge est déterminée ;
(b) **qu'**une différence Δtₙ = tₛₑₜⁿ-t_{act}ⁿ entre la durée effective t_{act}ⁿ et une durée déterminée au préalable tₛₑₜⁿ pour l'étape de répartition du linge n est calculée ; et
(c) **qu'**en fonction de la différence calculée Δtₙ = tₛₑₜⁿ-t_{act}ⁿ une décision est prise quant au déroulement ultérieur de la phase d'essorage.
**qu'**en présence d'une différence Δtₙ supérieure à zéro, la phase d'essorage est réduite dans le temps, ou
**qu'**au moins une partie de la différence temporelle Δtₙ supérieure à 0 est ajoutée sous forme de crédit temporel à la durée déterminée au préalable tₛₑₜⁿ⁺¹ pour la prochaine étape de répartition du linge, de telle manière que la différence temporelle Δtₙ supérieure à 0 soit ajoutée sous la forme d'un crédit temporel selon une portion x à la durée déterminée au préalable tₛₑₜⁿ⁺¹ pour la prochaine étape de répartition du linge, la dernière étape de répartition du linge avant l'essorage final étant exclue, et une portion y, dans lequel x+y=1, à la durée tₛₑₜⁿ⁺¹ de la dernière étape de répartition du linge avant l'essorage final, ou
**que** les différences temporelles Δtₙ sont additionnées et que la période de temps totale constituée tₘₐₓ est utilisée pour la prolongation temporelle de la durée tₛₑₜⁿ de la dernière étape de répartition du linge avant l'essorage final.

2. Procédé selon la revendication 1, **caractérisé en ce qu'**un balourd acceptable maximal UNₘₐₓ¹ est déterminé au préalable sous forme de valeur maximale Dₘₐₓ¹ d'une répartition inégale acceptable du linge.

3. Procédé selon la revendication 2, **caractérisé en ce que** le balourd est déterminé au moyen d'une variation de la vitesse de rotation du tambour et/ou une déviation de la cuve de lavage.

4. Procédé selon l'une des revendications 1 à 3, **caractérisé en ce qu'**en présence d'une différence Δtₙ supérieure à 0, une possibilité de sélection s'offre à un utilisateur du lave-linge afin d'axer la phase d'essorage suivante sur une durée temporelle minimale ou sur une humidité résiduelle minimale possible à atteindre.

5. Procédé selon la revendication 1, **caractérisé en ce que** x se situe entre 0,2 et 0,4 et y entre 0,6 et 0,8.

6. Procédé selon l'une des revendications 1 à 5, **caractérisé en ce qu'**en présence d'une différence temporelle Δtₙ supérieure à 0 l'existence d'une bonne répartition du linge dans le tambour s'affiche sur un dispositif d'affichage du lave-linge.

7. Procédé selon l'une des revendications 1 à 6, **caractérisé en ce qu'**en présence d'une différence temporelle Δtₙ inférieure à 0 l'existence d'une mauvaise répartition du linge dans le tambour s'affiche sur un dispositif d'affichage du lave-linge.

8. Procédé selon la revendication 7, **caractérisé en ce que** l'essorage est interrompu en présence d'une différence temporelle Δtₙ répétée inférieure à 0.

9. Procédé selon l'une des revendications 1 à 8, **caractérisé en ce que** dans le cas où Δtₙ est supérieur à une valeur seuil déterminée au préalable tₛ, une valeur Dₘₐₓ² < Dₘₐₓ¹ est déterminée pour la valeur maximale d'une répartition inégale acceptable du linge.

10. Procédé selon l'une des revendications 1 à 9, **caractérisé en ce que** des valeurs d'une durée déterminée au préalable tₛₑₜ pour l'étape de répartition du linge en fonction d'une quantité de chargement du lave-linge en linge et/ou en fonction de la valeur maximale Dₘₐₓ pour la valeur maximale d'une répartition inégale acceptable du linge sont enregistrés dans le dispositif de commande du lave-linge.

11. Lave-linge avec un tambour logé de manière mobile autour d'un axe essentiellement horizontal dans une cuve de lavage et une commande par programme prévue afin d'exécuter un procédé dans lequel le linge est réparti dans un espace intérieur du tambour durant la phase d'essorage lors d'une étape de répartition du linge avant chaque étape d'essorage via un accroissement et/ou une diminution de la vitesse de rotation du tambour, dans lequel pour l'étape de répartition du linge n avant l'étape d'essorage n une durée de répartition maximale tₘₐₓ et/ou un nombre maximal mₜᵣ de tentatives de répartition est déterminé au préalable pour l'atteinte ou la non-atteinte d'une valeur maximale Dₘₐₓ¹ d'une répartition inégale acceptable du linge, **caractérisé en ce que** le lave-linge est prévu afin d'exécuter un procédé selon l'une des revendications précédentes.
